# EUROPÄISCHE PATENTSCHRIFT

(11) **EP 0 354 359 B1**
(45) Veröffentlichungstag und Bekanntmachung des Hinweises auf die Patenterteilung: **25.11.1992**
(21) Anmeldenummer: 89112534.6
(22) Anmeldetag: 08.07.1989
(51) Int. Cl.: F16K 1/30

(54) **Spülblock**
Washing block
Bloc de rinçage

(30) Priorität: 12.08.1988 DE 8810259 U
(43) Veröffentlichungstag der Anmeldung: 14.02.1990
(73) Patentinhaber: MESSER GRIESHEIM GMBH, D-60314 Frankfurt (DE)
(72) Erfinder: Linz, Dieter, D-6232 Bad Soden (DE); Elsner, Peter, D-6000 Frankfurt 71 (DE)

(56) Entgegenhaltungen:
- CH-A- 607 646
- DE-A- 3 706 727
- DE-C- 3 622 527
- DE-U- 8 622 871
- FR-A- 2 185 145
- US-A- 4 738 693

## Beschreibung

Die Erfindung betrifft einen Spülblock nach dem Oberbegriff des Anspruches 1.

Zum Verbinden von Druckgasflaschen mit Abfüll- oder Entnahmesystemen dienen Druckgasflaschenanschlüsse, die beispielsweise mittels einer Überwurfmutter an das Flaschenventil angeschraubt werden. Von dem Druckgasflaschenanschluß führt eine Verbindungsleitung zum Abfüll- oder Entnahmesystem. Wenn die Druckgasflasche leer ist, wird das Flaschenventil geschlossen und der Druckgasflaschenanschluß vom Flaschenventil abgenommen. Dann wird eine gefüllte Druckgasflasche angeschlossen und das Flaschenventil geöffnet. Dann kann weiter Gas in das Abfüll- oder Entnahmesystem gespeist werden.

Dieser einfache Austausch der Druckgasflaschen ist bei explosiblen, selbstentzündlichen und insbesondere bei toxischen Gasen, deren MAK-Werte, je nach Medium, niedriger als 0,1 ppm liegen, nicht möglich. In den Totvolumina, insbesondere zwischen Flaschenventil und Druckgasflaschenanschluß sowie im Druckgasflaschenanschluß und der anschließenden Verbindungsleitung selbst, befindet sich nämlich soviel Gas, daß dieses nicht gefahrlos an die Umgebung abgegeben werden kann. Immer mehr wird daher deren Gestaltung auch beeinflußt, von der Notwendigkeit durch intensive Spülung mit einem Spülgas die Gefahren zu vermeiden. Außerdem ist es in vielen Fällen erforderlich, eingeströmte Athmosphäre (Luftfeuchtigkeit) durch Spülen zu entfernen, um bei korrosiven Gasen Salzbildung zu vermeiden. So ist es bekannt, das Flaschenventil mit einer Spül-gasleitung zu versehen. Die Spülgasleitung ist dabei mit einem Spülventil ausgestattet (DE-C-36 22 527).

Nach dem DE-U-86 22 871 wird vorgeschlagen, den Druckgasflaschenanschluß mit einer Spülgasleitung zu versehen. Die Spülgasleitung ist über einen Spülanschluß an eine Spülgasversorgung angeschlossen.

Über diese Spülgasanschlüsse muß man das Spülgas aber solange in die Spülgasleitung ein- und über die Entnahmebohrung des Flaschenventiles in die sich anschließenden Verbindungsleitungen und Armaturen weiterströmen lassen, bis das gesamte Prozeßgas verdrängt ist.

Der Erfindung liegt daher die Aufgabe zugrunde, einen Spülblock zu schaffen, welcher es ermöglicht, die Prozeßgase ausschließlich aus den Totvolumina einer Armatur, insbesondere eines Flaschenventiles, zu verdrängen.

Ausgehend von dem im Oberbegriff des Anspruches 1 berücksichtigten Stand der Technik ist diese Aufgabe erfindungsgemäß gelöst mit den im kennzeichnenden Teil des Anspruches 1 angegebenen Merkmalen. Vorteilhafte Weiterbildungen der Erfindung sind in den Unteransprüchen angegeben.

Die mit der Erfindung erzielten Vorteile bestehen darin, daß statt einer Vielzahl von Armaturen und Verbindungsleitungen nur das Flaschenventil in Form einer offenen Ringspülung gespült werden kann. Beim Spülen mit einem Inert- oder Spülgas wird über ein Absperrventil die Entnahmeleitung abgesperrt, so daß aus den angeschlossenen Verbindungsleitungen und Gasentnahmearmaturen kein Prozeßgas aus- und keine Luft bzw. Feuchtigkeit eintreten kann. Vorteilhaft ist hierbei, daß bei dem Spülvorgang kein mit Feuchtigkeit und Prozeßgas angereichertes Spülgas durch die Gasentnahmearmaturen, z. B. Druckregler oder Feindosierventil, strömt.

Weitere Vorteile ergeben sich dadurch, daß über den Spülblock die Spülgasaus- und -eingänge sowie die Entnahmebohrung geöffnet oder geschlossen werden können, so daß bei Bedarf, z. B. wenn die leere Druckgasflasche das gleiche Prozeßgas enthält, wie die neu anzuschließende Druckgasflasche, nur das Flaschenventil - andererseits jedoch auch das gesamte Abfülloder Entnahmesystem gespült werden können.

Dadurch, daß die Absperrventile und der Spülgaseinund ausgang in einem Gehäuse vereinigt sind, werden die Totvolumen verringert und die Bedienung erleichtert. Verunreinigungskomponenten wie Partikel und Feuchtigkeit werden minimiert, der Spülgasverbrauch verringert und die Spülzeit beim Druckgasflaschenwechsel reduziert sich.

Ein Ausführungsbeispiel ist in der Zeichnung dargestellt und wird im folgenden näher beschrieben.

Es zeigen:
Fig. 1 eine Längsschnittdarstellung des Spülblockes nach der Erfindung.

Fig. 2 eine Schnittdarstellung entlang der Linie II-II der Fig. 1.

Fig. 3 eine Darstellung einer Vorrichtung für Prozeßgase mit einer Entsorgungsflasche und einem Spülblock nach der Erfindung.

Der in den Fig. 1 und 2 dargestellte Spülblock 10 besteht aus einem Anschlußteil 11, auf dem eine Überwurfmutter 12 angeordnet ist. Mittels der Überwurfmutter 12, die an einen radial von dem Anschlußteil abstehenden Flansch 13 anlegbar ist, wird der Spülblock 10 an das Flaschenventil 14 angeschraubt. An das Anschlußteil 11 ist das Gehäuse 15 des Spülblockes 10 z. B. angeschweißt.

Anschlußteil 11 und Gehäuse 15 weisen eine Entnahmebohrung 16 auf, die mit dem Ausgang 17 des Flaschenventiles 14 in Verbindung steht. Erfindungsgemäß ist die Entnahmebohrung 16 über ein in dem Gehäuse 15 angeordnetes Absperrventil 19 mit einem Prozeßgasausgang 20 verbunden.

Das Gehäuse 15 weist ferner einen Spülgaseingang 21 auf, der über ein in dem Gehäuse 15 angeordnetes Absperrventil 22 mit dem Ausgang 17 des Flaschenventiles 14 verbunden ist. Die Verbindung erfolgt durch ein in der Entnahmebohrung 16 verlaufendes und in dem Gehäuse 15 angeordnetes Rohr 23 und eine Bohrung 24.

Über eine von der Entnahmebohrung 16 abzweigende Bohrung 25 und ein in dem Gehäuse 15 angeordnetes Absperrventil 26 ist der Ausgang 17 des Flaschenventiles mit einem Spülgasausgang 27 verbunden.

In den Figuren sind die Absperrventile 19, 22 und 26 als handbetätigte Ventile dargestellt. Es ist selbstverständlich und bedarf keiner ausführlichen Beschreibung, daß diese Absperrventile auch automatisch, beispielsweise pneumatisch oder hydraulich betätigt werden können.

Mit dem erfindungsgemäßen Spülblock lassen sich gefahrlos Druckgasflaschen mit gefährlichem Inhalt austauschen. Hierzu schließt man zunächst das Flaschenventil 14 und das Absperrventil 19 und läßt dann durch den Spülgaseingang 21 ein Spül- oder Inertgas einströmen. Dieses gelangt bei geöffneten Absperrventilen 22 und 26 durch die Bohrung 24 und das Rohr 23 in den Anschluß 17 des Flaschenventiles 14. Das in den dortigen Totvolumen befindliche Prozeßgas wird mit dem Spülgas vermischt und strömt durch die Bohrung 25 zu dem Spülgasausgang 27. Man läßt das Spülgas durch den Spülgaseingang 21 solange einströmen, bis das gesamte Prozeßgas in dem Flaschenventil und dem Spülblock verdrängt ist. Danach unterbricht man die Spülgaszufuhr durch Schließen des Absperrventiles 22. Die Druckgasflasche kann hiernach gefahrlos gegen eine frisch gefüllte getauscht werden.

Für einen kompakten Aufbau und eine einfache Bedienung des Spülblockes ist es von Vorteil, daß das Absperrventil 22 in der gleichen horizontalen Ebene über Eck zu dem Absperrventil 26 und auf der gleichen Mittelachse des Rohres 23 angeordnet ist. Das Absperrventil 19 ist im Kreuzungsbereich der Mittelachsen der Absperrventile 22, 26 senkrecht zu diesen im Gehäuse 15 angeordnet. Dabei treten der Spülgaseingang 21 und der Spülgasausgang 27 an einer gemeinsamen Seite 28 aus dem Gehäuse 15 aus.

Es ist selbstverständlich auch vorteilhaft möglich, alle Absperrventile 19, 22, 26 in der gleichen horizontalen Ebene über Eck zueinander anzuordnen. Dabei ist vorteilhaft das Absperrventil 22 dem Anschluß 12, 13, 17 des Flaschenventiles gegenüberliegend angeordnet, während die Absperrventile 19,26 jeweils links bzw. rechts von ihm angeordnet sind. Durch diese Maßnahme strömt das Brauchgas senkrecht zu den Absperrventilen 19, 22, 26 und gebenüberliegend von dem Spülgasaus bzw. -eingang 21 bzw. 27 aus dem Spülblock zu einer Armatur, beispielsweise ein Druckregler. Dabei sind die dem Druckregler zugeordneten Manometer vorteilhaft in der richtigen Ableseposition angeordnet.

Für eine schnelle und wirksame Spülung des Flaschenventiles ist es von großem Vorteil, daß der Spülblock 10 über einen Spülgasausgang 27 verfügt, so daß die Spülung in Form einer Ringspülung vorgenommen werden kann.

Unter Betriebsbedingungen werden, wie in den Fig. 1 und 2 dargestellt, die Absperrventile 22 und 26 geschlossen. Prozeßgas strömt bei geöffnetem Flaschenventil über die Entnahmebohrung 16 und das geöffnete Absperrventil 19 zu dem Prozeßgasausgang 20.

In Fig.3 ist eine Vorrichtung für die Prozeßgase mit einem Spülblock 10 dargestellt, dessen Spülgaseingang 21 über einen Druckminderer 29 und ein Flaschenventil 30 mit einer Spülgasflasche 31 verbunden ist. Der Anschluß 11, 12, 13 des Spülblockes 10 ist an das Flaschenventil 14 der Prozeßgasflasche 18 angeschlossen. Mit dem Prozeßgasausgang 20, der in Fig.3, beispielsweise auf der oberen Seite des Spülblockes austritt, ist der Spülblock mit einem Gasentnahme- oder Abfüllsystem 32 verbunden. Erfindungsgemäß wird nunmehr weiter vorgeschlagen, den Spülgasausgang 27 über ein Rückschlagventil 33 mit einer leeren Entsorgungsgasflasche 34 bzw. einem Entsorgungsgasbehälter zu verbinden, in die das Prozeß-Spülgasgemisch bzw. das Atmosphären-Spülgasgemisch beim Spülvorgang strömt. Dabei kann in der zwischen Spülblock 10 und Entsorgungsgasflasche 34 angeordneten Verbindungsleitung 35 ein Druckübersetzer 36 angeordnet werden, mittels dem bei abnehmenden Spülgas- und ansteigendem Entsorgungsflaschendruck der Spülgasdruck in der Hinterdruckleitung erhöht wird. Durch diese Maßnahme kann die Entsorgungsgasflasche auch bei abnehmendem Spülgasdruck gefüllt werden. Ein weiteres Verfahren besteht in der Verflüssigung des Prozeß-Spülgasgemisches bzw. Atmosphären-Spülgasgemisches vor dessen Entsorgung mittels eines Entsorgungsgasbehälters. Neben der Verflüssigung kann das Prozeß-Spülgasgemisch bzw. Atmosphären-Spülgasgemisch auch über ein chemisches Reaktionsverfahren verfestigt und ebenfalls mittels eines Entsorgungsgasbehälters entsorgt werden. Bei allen Entsorgungsverfahren können dabei toxische Bestandteile mittels entsprechender Chemikalien neutralisiert werden. Nach dem Befüllen der Entsorgungsgasflasche 34 wird deren Flaschenventil 38 geschlossen, die Verbindung zu der Hinterdruckleitung 37 gelöst und die volle Entsorgungsgasflasche gegen eine leere Entsorgungsgasflasche ausgetauscht.

## Patentansprüche

1. Spülblock (10), welcher einen mit einem Absperrventil einer Prozeßgasflasche verbindbaren Anschluß (11, 12, 13) aufweist, welcher eine in den Anschluß (11, 12, 13) hineinragende Entnahmebohrung (16) und eine mit der Entnahmebohrung verbundene Spülgasleitung (23, 24) aufweist, die über einen Spügasanschluß (21) an eine Spülgasversorgung (31) angeschlossen werden kann,
dadurch gekennzeichnet,
daß der Spülblock (10) einen mit der Entnahmebohrung (16) verbundenen Spülgasausgang (27) aufweist, der mit einem im Spülblock (10) angeordneten Absperrventil (26) geöffnet oder geschlossen wird, daß die Entnahmebohrung (16) über ein in dem Spülblock (10) angeordnetes Absperrventil (19) mit einem Prozeßgasausgang (20) verbunden ist, und daß die Spülgasleitung (23, 24) über ein in dem Spülblock (10) angeordnetes Absperrventil (22) mit dem Spülgasanschluß (21) verbunden ist.

2. Spülblock nach Anspruch 1,
dadurch gekennzeichnet,
daß der Spülgasausgang (27) über eine Leitung (35, 37) an eine Entsorgungsgasflasche (34) angeschlossen ist, in der das Spülgas aufgenommen wird.

3. Spülblock nach Anspruch 2,
dadurch gekennzeichnet,
daß in der Leitung (35, 37) zwischen Spülgasausgang (27) und Entsorgungsgasflasche (34) ein Rückschlagventil (33) und auf der Entsorgungsgasflasche (34) ein Flaschenventil (30) angeordnet ist.

4. Vorrichtung für Prozeßgase, mit:
- einem Spülblock (10) gemäß einem der Ansprüche 1 - 3,
- einer Prozeßgasflasche (18), die in der Nähe ihres Absperrventils mit dem Anschluß (11, 12, 13) des Spülblockes (10) verbunden ist,
- einer Spülgasflasche (31), welche an dem Spülgasanschluß (21) des Spülblockes (10) angeschlossen ist,
- einer Entsorgungsgasflasche (34), die an dem Spülgasausgang (27) des Spülblockes (10) angeschlossen ist,
- und einer Armatur (32), die mit dem Prozeßgasausgang (20) des Spülblockes (10) verbunden ist.

## Claims

1. Flushing unit (10) having a connection (11, 12, 13) which can be connected to a shutoff valve of a processing gas cylinder and which has a tapping bore (16) projecting into the connection (11, 12, 13) and a flushing gas pipe (23, 24) which is connected to the tapping bore and which can be connected via a flushing gas connection (21) to a flushing gas supply (31), characterised in that the flushing unit (10) has a flushing gas outlet (27) which is connected to the tapping bore (16) and which is opened or closed by means of a shutoff valve (26) disposed in the flushing unit (10), in that the tapping bore (16) is connected to a processing gas outlet (20) via a shutoff valve (19) disposed in the flushing unit (10), and in that the flushing gas pipe (23, 24) is connected to the flushing gas connection (21) via a shutoff valve (22) disposed in the flushing unit (10).

2. Flushing unit according to Claim 1, characterised in that the flushing gas outlet (27) is connected via a pipe (35, 37) to a gas disposal cylinder (34) in which the flushing gas is received.

3. Flushing unit according to Claim 2, characterised in that a nonreturn valve (33) is disposed in the pipe (35, 37) between flushing outlet (27) and gas disposal cylinder (34) and a cylinder valve (30) is disposed on the gas disposal cylinder (34).

4. Processing gas appliance comprising:
- a flushing unit (10) according to one of Claims 1-3,
- a processing gas cylinder (18) which is connected to the connection (11, 12, 13) of the flushing unit (10) in the vicinity of its shutoff valve,
- a flushing gas cylinder (31) which is connected to the flushing gas connection (21) of the flushing unit (10),
- a gas disposal cylinder (34) which is connected to the flushing gas outlet (27) of the flushing unit (10),
- and a fitting (32) which is connected to the processing gas outlet (20) of the flushing unit (10).

## Revendications

1. Bloc de rinçage (10) comportant un raccord (11, 12, 13) susceptible d'être relié au robinet de fermeture d'une bouteille de gaz de procédé qui comporte un perçage de prélèvement (16) pénétrant dans le raccord (11, 12, 13) et une conduite de gaz de rinçage (23, 24) reliée au perçage de prélèvement, cette conduite pouvant être reliée à une alimentation de gaz de rinçage (31) par l'intermédiaire d'un raccord de gaz de rinçage (21), bloc (10) caractérisé en ce qu'il comporte une sortie de gaz de rinçage (27) reliée au perçage de prélèvement (16), cette sortie étant ouverte ou fermée par un robinet d'arrêt (26) prévu dans le bloc de rinçage (10), le perçage de prélèvement (16) étant relié par un robinet d'arrêt (19) prévu dans le bloc de rinçage (10) à une sortie de gaz de procédé (20) et en ce que la conduite de gaz (23, 24) est reliée au raccord de gaz de rinçage (21) par un robinet d'arrêt (22) prévu dans le bloc de rinçage (10).

2. Bloc de rinçage selon la revendication 1, caractérisé en ce que la sortie de gaz de rinçage (27) est reliée par une conduite (35, 37) à une bouteille de réception de gaz de rinçage (34) qui reçoit le gaz ayant servi au rinçage.

3. Bloc de rinçage selon la revendication 2, caractérisé par un clapet anti-retour (33) prévu dans la conduite (35, 37) entre la sortie de gaz de rinçage (27) et la bouteille de réception de gaz de rinçage (34), et un robinet (30) équipe la bouteille de réception de gaz de rinçage (34).

4. Dispositif pour des gaz de procédé comportant :
- un bloc de rinçage (10) selon l'une des revendications 1 à 3,
- une bouteille de gaz de procédé (18) reliée à proximité de son robinet d'arrêt au raccord (11, 12, 13) du bloc de rinçage (10),
- une bouteille de gaz de rinçage (31) qui est reliée au raccord de gaz de rinçage (21) du bloc de rinçage (10),
- une bouteille de réception de gaz de rinçage (34) qui est reliée à la sortie du gaz de rinçage (27) du bloc de rinçage (10),
- et un robinet (32) relié à la sortie de gaz de procédé (20) du bloc de rinçage (10).
